# EUROPÄISCHE PATENTSCHRIFT

(11) **EP 0 963 470 B1**
(45) Veröffentlichungstag und Bekanntmachung des Hinweises auf die Patenterteilung: **19.06.2002**
(21) Anmeldenummer: 98910696.8
(22) Anmeldetag: 17.02.1998
(51) Int. Cl.: D03D 47/36

(54) **MESSLIEFERGERÄT**
MEASURING DELIVERY DEVICE
SYSTEME D'ALIMENTATION DOSEE

(30) Priorität: 18.02.1997 DE 19706288
(43) Veröffentlichungstag der Anmeldung: 15.12.1999
(73) Patentinhaber: IRO AB, 523 01 Ulricehamn (SE)
(72) Erfinder: JOSEFSSON, Pär, S-502 51 Boras (SE)
(74) Vertreter: Grünecker, August, Dipl.-Ing.
(86) Internationale Anmeldenummer: EP9800905
(87) Internationale Veröffentlichungsnummer: WO9837265

(56) Entgegenhaltungen:
- EP-A- 0 250 359
- DE-A- 4 127 798
- FR-A- 2 470 078

## Beschreibung

Die Erfindung betrifft ein Meßliefergerät der im Oberbegriff des Patentanspruchs 1 angegebenen Art.

Im Meßliefergerät gemäß US-A-4 372 498 sind zwei in axialer Richtung des Speicherkörpers versetzte alternierend bewegliche Stopelemente vorgesehen. In Wickelrichtung vor der Umfangsposition der beiden Stopelemente ist ein Bremsschuh vorgesehen, der dann auf die Windungen im Fadenvorrat aufgepreßt wird, wenn sich das abzugsseitige Stopelement in die Freigabestellung bewegt hat. Der Bremsschuh beaufschlagt den Fadenvorrat in der Endphase des Eintrags und ehe der Faden am in der Stopstellung befindlichen Stopelement abgefangen wird. Auf diese Weise soll der Streckschlag im abgezogenen Faden gedämpft werden. Am Ende des Eintrags muß der Bremsschuh wieder in die Ruheposition verstellt werden, damit nachfolgend die Vorwärtsbewegung des Fadenvorrats zur Abzugsseite des Speicherkörpers nicht beeinträchtigt wird.

Im Meßliefergerät gemäß EP 0 599 930 B1 ist dem Stopelement eine Fadenklemme zugeordnet, die den durch das in die Stopstellung bewegte Stopelement abgefangenen Faden in der unmittelbaren Nachbarschaft des Stopelements am Speicherkörper festklemmt. Sobald das Stopelement wieder in die Freigabestellung bewegt wird, öffnet sich auch die Fadenklemme.

Im Meßliefergerät gemäß US-A-4 781 225 ist das Stopelement von einer taktweise bewegbaren Fadenklemme gebildet, die aus einer im Speicherkörper beweglich gelagerten Klinke und einem stationären, außerhalb des Speicherkörpers angeordneten Widerlager besteht.

Solche Meßliefergeräte werden an Düsenwebmaschinen verwendet, um mittels des Stopelementes die Schußfadenlänge zu bemessen, weil die mit einem Düsensystem arbeitende Eintragvorrichtung der Düsenwebmaschine nicht in der Lage ist, die Schußfadenlänge exakt einzuhalten. Bei einer Betriebsstörung, beispielsweise einer Fadenbruch stromab des Meßliefergeräts oder im Webfach oder aus anderen Gründen, wird zumindest die Düsenwebmaschine abgestellt, um den Fehler zu beheben. Bei bzw. nach einer solchen Abstellung steht der am in der Stopstellung befindlichen Stopelement abgefangene Faden unter gegebenenfalls hoher Fadenspannung. Wird diese Fadenspannung freigesetzt, gegebenenfalls sogar schlagartig, dann lockern sich zumindest die abzugsseitig letzten Fadenwindungen im Fadenvorrat auf dem Speicherkörper, was zum Verhängen oder zur Schlaufenbildung führen kann. Dies ist inbesondere bei hochgedrehten Fäden nachteilig und nur mit großen Schwierigkeiten wieder zu beheben. Zum Freisetzen dieser Spannung kommt es beispielsweise bei einer manuell veranlaßten Bewegung des Stopelementes aus der Stopstellung in die Freigabestellung, um zum Beheben der Betriebsstörung Faden von Hand nachzuziehen. Spannung im Faden kann auch freigesetzt werden beim Lösen des Fadens aus einem Greifer (Wasserdüsenwebmaschine) oder einer gegebenenfalls vorgesehenen gesteuerten Fadenklemm-, -brems- oder Spannvorrichtung (Luftdüsenwebmaschine) stromauf der Eintragdüse. Aufgrund der bis in den Fadenvorrat auf dem Speicherkörper zurückwirkenden Entspannung des Fadens auftretende Schlaufen, Schlingen, abgefallene und gegebenenfalls verhängte Windungen verlängern den Zeitaufwand zum Beheben einer solchen Betriebsstörung unzweckmäßig.

Der Erfindung liegt die Aufgabe zugrunde, ein Meßliefergerät der eingangs genannten Art dahingehend zu verbessern, daß Betriebsstörungen vorerwähnter Art rasch und ohne excessive Vergeudung von Fadenmaterial behebbar sind.

Die gestellte Aufgabe wird mit den Merkmalen des Patentanspruchs 1 gelöst.

Der auch nach der Bewegung des Stopelements in die Freigabestellung oder bei einer schlagartigen Entspannung des Fadens stromab des Meßliefergeräts den Fadenvorrat auf dem Speicherkörper in Wickelrichtung hinter der Umfangsposition des Stopelementes beaufschlagende Bremsschuh verhindert, daß sich die Fadenwindungen im Fadenvorrat lockern, abfallen oder verhängen. Der Fadenvorrat bleibt im wesentlichen korrekt in der Kondition, die er bei Eintreten einer Betriebsstörung hatte. Dies reduziert den Zeitaufwand zum Beheben der Betriebsstörung. Da der Bremsschuh den Fadenvorrat klemmend beaufschlagt, ist dennoch jederzeit das Nachziehen der zum Beheben der Betriebsstörung erforderlichen Fadenlänge problemlos möglich, weil sich die Bremswirkung des Bremsschuhs so einstellen läßt, daß der Faden ohne zu brechen von Hand abziehbar bleibt. Ferner ist die Bremswirkung des Bremsschuhs so eingestellt, daß, insbesondere bei einer Bewegung des Stopelementes in die Freigabestellung, die im Faden herrschende Spannung langsam abgebaut wird, ohne daß sich die Windungen im Fadenvorrat nennenswert lockern. Primär dient die Fadenklemmvorrichtung zum Aufrechterhalten eines geordneten Fadenvorrats bei und nach Betriebsstörungen bzw. bei der Behebung von Betriebsstörungen. Für diese Fälle kann der Bremsschuh in seine Fadenklemmstellung gestellt und dort gehalten werden. Es ist denkbar, den Bremsschuh nach jedem Eintragvorgang in die Fadenklemmstellung zu stellen, um das Zurückwirken des Streckschlages am Endes des Eintragvorgangs in den Fadenvorrat zu dämpfen. Damit ließe sich das Betriebsverhalten des Meßliefergerätes im Normalbetrieb zusätzlich verbessern, weil der Fadenvorrat und das freie Fadenende stabilisiert sind.

Gemäß Anspruch 2 wird durch die Betätigung der Freigabeeinrichtung zum Bewegen des Stopelementes in die Freigabestellung der Bremsschuh auf den Fadenvorrat aufgedrückt. Der Fadenvorrat kommt bei der nachfolgenden Bewegung des Stopelementes in die Freigabestellung zur Behebung einer Betriebsstörung bzw. beim schlagartigen Entspannen des Fadens nicht in eine ungeordnete Kondition. Sofern der Bremsschuh bereits in der Fadenklemmstellung ist, wenn das Stopelement in die Freigabestellung bewegt wird, wird er weiterhin in der Fadenklemmstellung gehalten. Im anderen Fall kommt er erst, gegebenenfalls voreilend, mit der Bewegung des Stopelementes in die Freigabestellung in seine Fadenklemmstellung und wird dann weiterhin in dieser gehalten.

Gemäß Anspruch 3 wird der Bremsschuh aus seiner Ruheposition jedesmal in die Fadenklemmstellung bewegt, wenn der Betriebsstop-Schalter anspricht und die Düsenwebmaschine und gegebenenfalls auch das Meßliefergerät stillsetzt.

Gemäß Anspruch 4 läßt sich der Bremsschuh von Hand oder über einen Steuerbefehl wieder in die Ruheposition bringen, wenn die Betriebsstörung behoben oder keine Gefahr mehr für den Fadenvorrat besteht.

Zweckmäßig wird gemäß Anspruch 5 der Bremsschuh automatisch dann in die Ruheposition zurückgestellt, wenn der Betriehsstörungs-Schalter deaktiviert wird, um den Normalbetrieb wieder einzuleiten.

Für die angestrebte Sicherheitsfunktion reicht es gemäß Anspruch 6 aus, wenn der Bremsschuh in der Fadenklemmstellung einen sich aus dem Fadenvorrat zum Fadenstopelement erstreckenden Teil zumindest der letzten abzugsseitigen Fadenwindung beaufschlagt.

Gemäß Anspruch 7 bremst der Bremsschuh wenigstens den Abschnitt der in Abzugsrichtung letzten Fadenwindung, der sich vom Fadenvorrat zum Stopelement erstreckt, und zweckmäßigerweise zusätzlich auch noch weitere, abzugsseitige Windungen des Fadenvorrats. Dank des Umfangsabstandes des Bremsschuhs vom Stopelement ist ein kurzer Abschnitt des Fadens zwischen dem Bremsschuh und dem Stopelement frei, um sich bei der Bewegung des Stopelements in die Freigabestellung zu bewegen, während der Bremsschuh die weitere Bewegung des Fadens auf dem Speicherkörper hemmt.

Gemäß Anspruch 8 hat der Bremsschuh einen hauptsächlich in axialer Richtung ausgerichteten Beaufschlagungsbereich, während er gemäß Anspruch 9 fingerförmig ausgebildet sein kann.

Gemäß Anspruch 10 wird der gebremste Faden gleichmäßig beaufschlagt.

Gemäß Anspruch 11 sollte die Bremswirkung des Bremsschuhs so eingestellt sein, daß er das unerwünschte Lockern oder Freikommen der letzten Windung verhindert, jedoch ein Nachziehen des Fadens von Hand ohne Schaden für den Faden zuläßt.

Eine einfache Betätigung des Bremsschuhs ist gemäß Anspruch 12 gegeben. Es läßt sich ein relativ rasches Ansprechverhalten des Bremsschuhs bei dessen Verstellung in die Fadenklemmstellung erzielen. Das Rückstellen des Bremsschuhs in die Ruheposition kann relativ langsam erfolgen, z.B. weil dafür viel Zeit zur Verfügung steht.

Gemäß Anspruch 13 ist der Bremsschuh in einer eigenen Halterung abgestützt, um den ohnedies beengten Zugriffsbereich zum Speicherkörper möglichst wenig einzuschränken.

Gemäß Anspruch 14 läßt sich der Bremsschuh einfach und bequem an den jeweils gewählten Durchmesser des Speicherkörpers anpassen. Dies ist insbesondere bei einem Meßliefergerät mit nur einem Stopelement und einem im Durchmesser variablen Speicherkörper zweckmäßig.

Gemäß Anspruch 15 wird die vom Bremsschuh erzeugt Bremswirkung nicht vom Anpreßdruck bestimmt, sondern auch durch die Auswahl der Fadenklemmfläche. Es soll eine für den Faden schonende Bremsung erreicht werden, und trotzdem möglich sein, den Faden von Hand ohne Schaden abziehen zu können.

Da Meßliefergeräte gegebenenfalls auf jede Drehrichtung umstellbar sind, ist es in einem solchen Fall gemäß Anspruch 16 zweckmäßig, die Fadenklemmvorrichtung umsetzbar anzuordnen, um sie in der jeweils optimalen Position zu lagern. Die Umsetzbarkeit soll auch die Möglichkeit einschließen, die Fadenklemmvorrichtung grundsätzlich in Relation zum Stopelement optimal zu positionieren, d.h. näher zum Stopelement oder weiter vom Stopelement weg anzuordnen, und den Bremsschuh auf die jeweils gewünschte Anzahl der zu beaufschlagenden Fadenwindungen im Fadenvorrat auszurichten.

Anhand der Zeichnung werden Ausführungsformen des Erfindungsgegenstandes erläutert. Es zeigen:
- Fig. 1: schematisch eine fadenverarbeitende Düsenwebmaschine mit einem Meßliefergerät,
- Fig. 2+3: zwei unterschiedliche Betriebszustände,
- Fig. 4: eine Seitenansicht einer weiteren Ausführungsform,
- Fig. 5: einen Teil einer weiteren Ausführungsform in Vorderansicht, und
- Fig. 6: einen Teil einer weiteren Ausführungsform in Vorderansicht.

Eine fadenverarbeitende Einrichtung E weist gemäß Fig. 1 eine Düsenwebmaschine W (eine Luftdüsen- oder eine Wasserdüsen-Webmaschine) mit einem Webfach S und wenigstens einer Eintragdüse N sowie ein Meßliefergerät F auf, mit dem der Schußfaden Y für die Düsenwebmaschine W, der von einer Vorratsspule 3 stammt, intermittierend geliefert wird. Bei einer Luftdüsenwebmaschine W kann der Eintragdüse N eine gesteuerte Fadenklemm-, -brems- oder Spannvorrichtung G vorgesetzt sein; dies ist jedoch nicht unbedingt notwendig. Bei einer Wasserdüsenwebmaschine W ist der Eintragdüse N ein gesteuerter Greifer G vorgeschaltet, der in Eintragpausen den Schußfaden Y hält, damit er vom Meßliefergerät zur Webmaschine W im wesentlichen gestreckt gehalten wird. An der Düsenwebmaschine kann eine Steuervorrichtung C' vorgesehen sein, die mit einem Betriebsstop-Schalter H zum Abschalten der Düsenwebmaschine W bei einer Betriebsstörung verbunden sein kann, wobei auch das Meßliefergerät F an diesen Schalter H angeschlossen sein kann. Ferner ist häufig eine Verbindung zwischen der Steuervorrichtung C' der Düsenwebmaschine und einer Steuervorrichtung C des Meßliefergeräts F vorgesehen, um beispielsweise sogenannte Trigger-Signale zum Einleiten der Eintragvorgänge zu übertragen.

Das Meßliefergerät F weist in einem Gehäuse 1 einen Antriebsmotor 2 zum Antreiben eines Aufwickelorgans 4 auf. Der Antriebsmotor 2 ist mit der Steuervorrichtung C verbunden. Das Aufwickelelement 4 ist in Wickelrichtung D antreibbar. An dem Gehäuse 1 ist ein im wesentlichen trommelförmiger Speicherkörper 5 stationär angeordnet, auf den mittels des Aufwickelelementes 4 ein aus mehreren, nebeneinanderliegenden Fadenwindungen bestehender Fadenvorrat 6 aufbringbar ist, aus dem der Schußfaden Y überkopf des Speicherkörpers 5 in die Düsenwebmaschine abgezogen wird. Dem Abzugsende des Speicherkörpers 5 ist außen wenigstens eine Stopvorrichtung P zugeordnet, in der ein Stopelement 9 zwischen einer Stopstellung (Fig. 1) und einer zurückgezogenen Freigabestellung hin- und herbeweglich ist. Die Stopvorrichtung P weist ein Gehäuse 8 mit einem Betätigungselement für das Stopelement 9 auf, das zweckmäßigerweise am Gehäuse 1 oder einem Gehäuseausleger befestigt ist. Sofern der Durchmesser des Speicherkörpers 5 nicht verstellbar ist, ist zum Einstellen unterschiedlicher Schußfadenlängen eine Anzahl von Stopvorrichtungen P über den Umfang des Speicherkörpers 5 verteilt. Ist hingegen der Speicherkörper 5 in seinem Durchmesser veränderbar, dann kann eine einzige Stopvorrichtung P verwendet werden.

Teil der Stopvorrichtung P ist eine manuell oder mittels eines Steuerbefehls betätigbare Freigabeeinrichtung A, mit der das Stopelement 9 bei Bedarf (bei einer Betriebsstörung) oder nach Wunsch aus der Stopstellung in die Freigabestellung bewegbar ist.

Ferner ist eine Fadenklemmvorrichtung K vorgesehen, die einen mittels eines Stellantriebes 10 aus einer Ruhestellung in eine Fadenklemmstellung am Speicherkörper 5 verstellbaren Bremsschuh B aufweist. Der Bremsschuh B ist in Wickelrichtung D mit einem Umfangsabstand hinter der Position des Stopelementes 9 angeordnet und erstreckt sich in etwa vom Umfangsbereich des Stopelements 9 im wesentlichen in axialer Richtung entgegengesetzt zur Abzugsrichtung, derart, daß in der Fadenklemmstellung des Bremsschuhs B zumindest die letzten Fadenwindungen an der Abzugsseite des Fadenvorrates 6 gegen den Speicherkörper 5 klemmbar sind. Der Stellantrieb 10 kann mit der Steuervorrichtung C, der Freigabeeinrichtung A und dem Betriebsstop-Schalter H verbunden sein. Gegebenfalls ist zusätzlich eine eigene, nicht-dargestellte Betätigung zum Rückstellen des Bremsschuhs B aus der Fadenklemmstellung in die Ruheposition vorgesehen.

Der Bremsschuh B wird bei in die Stopstellung bewegtem Stopelement 9 in seine Fadenklemmstellung verstellt, in der er die Fadenwindungen auf dem Speicherkörper 5 festklemmt bzw. bremst. Im Normalbetrieb darf der Bremsschuh B nicht in seiner Fadenklemmstellung sein, wenn das Stopelement 9 in seine Freigabestellung bewegt ist. Bei einer Betriebsstörung und Ansprechen eines Störungsmelders (nicht gezeigt) oder des Betriebsstopschalters H oder bei Betätigung der Freigabeeinrichtung A wird der Bremsschuh jedoch in seiner Fadenklemmstellung gehalten, bis eine Betriebsstörung behoben oder zumindest die im Faden zwischen dem Stopelement 9 und dem Greifer bzw. der Fadenklemme G bzw. der Eintragdüse N herrschende Fadenspannung allmählich so weit abgebaut worden ist, daß ein Lockerwerden der Fadenwindungen im Fadenvorrat 6 bzw. ein Herabfallen von Windungen oder eine Schlaufenbildung nicht mehr zu befürchten ist.

Als Option könnte es zweckmäßig sein, den Bremsschuh B nach jedem Eintragvorgang in die Fadenklemmstellung zu verstellen, sobald das Stopelement in die Stopstellung bewegt worden ist, um das Rückwirken eines Streckschlages im Schußfaden Y in den Fadenvorrat 6 durch die Bremswirkung des Bremsschuhs zu vermeiden, wenn der Faden am Eintragende am Stopelement 9 schlagartig abgefangen wird.

Der Bremsschuh B erstreckt sich fingerartig annähernd in Axialrichtung des Speicherkörpers 5 (Fig. 2 und 3). Er klemmt in der Fadenklemmstellung zumindest den Teil X der abzugsseitig letzten Fadenwindung im Fadenvorrat 6 gegen den Speicherkörper 5, der sich aus der letzten Fadenwindung zum in der Stopstellung befindlichen Stopelement 9 erstreckt (Fig. 2). Ist der Bremsschuh B länger ausgebildet (in Fig. 2 gestrichelt angedeutet), dann klemmt er auch die nächsten abzugsseitigen Fadenwindungen am Speicherkörper 5.

Bei einem Betriebsstop aufgrund einer Störung der Düsenwebmaschine oder im Eintragssystem steht der am Stopelement 9 abgefangene Schußfaden Y unter einer Spannung. Wird beispielsweise zum Beheben der Betriebsstörung die Freigabeeinrichtung A betätigt, um das Stopelement 9 aus der Stopstellung in die Freigabestellung zu bewegen, dann wird mit Betätigung der Freigabeeinrichtung A oder sogar voreilend der Bremsschuh B in die Fadenklemmstellung gebracht, in der er zumindest den Teil X des Fadens festklemmt. Sobald das Stopelement 9 bei seiner Bewegung in die Freigabestellung den Schußfaden Y freigibt, kann sich dieser nur bis zum Bremsschuh B hin rasch entspannen, ohne die Windungen im Fadenvorrat 6 zu lockern oder Schlaufen zu bilden oder Fadenwindungen von dem Speicherkörper 5 abzuwerfen. Der Bremsschuh B gestattet, wenn überhaupt, nur einen langsamen Abbau der herrschenden Spannung, so daß einerseits der Schußfaden vom Bremsschuh B in Richtung zur Düsenwebmaschine W nicht vollständig locker wird, und andererseits die Fadenwindungen im Fadenvorrat 6 ordnungsgemäß positioniert bleiben. Dieser Zustand ist in Fig. 3 angedeutet. Dabei betreffen X1 zusätzliche abzugsseitige Fadenwindungen, auf die der Bremsschuh B ebenfalls bremsend einwirken kann. Wird nun zum Beheben der Betriebsstörung Faden von Hand abgezogen, dann erfolgt dies gegen die Bremswirkung des Bremsschuhs B, der in seiner Fadenklemmstellung bleibt. Der Fadenvorrat 6 bleibt auch dann ordnungsgemäß positioniert, wenn weiterhin die Fadenwindungen von Hand abgezogen werden müssen. Ist die Ursache der Betriebsstörung beseitigt und soll wieder auf Normalbetrieb umgeschaltet werden, dann wird zunächst das Stopelement 9 eingerückt, bis der Schußfaden Y wieder am Stopelement 9 gefangen und ordnungsgemäß zur Eintragdüse N gespannt ist. Zuvor oder erst dann wird der Bremsschuh B wieder in die Ruheposition zurückbewegt, in der er vom Speicherkörper 5 abgehoben ist. Dies kann beispielsweise beim Deaktivieren des Betriebsstop-Schalters H erfolgen, oder über die Steuervorrichtung C' oder in Abhängigkeit von einer Betätigung der Freigabeeinrichtung A zum Bewegen des Stopelements 9 in die Stopstellung, oder mittels eines Steuerbefehls von der Steuervorrichtung C.

Fig. 4 verdeutlicht, daß die Fadenklemmvorrichtung K bei einem in seinem Durchmesser variierbaren Speicherkörper 5', der zweckmäßigerweise aus mehreren radial verstellbaren Segmenten 5a besteht, an der Stopvorrichtung P angebracht oder zusammen mit dieser an einer Halterung 13 angebracht ist, derart, daß sich bei einer Verstellung des Durchmessers des Speicherkörpers 5' in Richtung des Doppelpfeiles 12 auch der Bremsschuh B in Richtung des Doppelpfeiles 14 entsprechend verstellen läßt. Auch die Stopvorrichtung P kann entsprechend verstellt werden.

Bei der Ausführungsform gemäß Fig. 5 ist erkennbar, daß der Bremsschuh B mit dem Stellantrieb 10 der Fadenklemmvorrichtung K dadurch verbunden ist, daß in einem Zylinder 16 ein Betätigungskolben 15 verschiebbar geführt wird, der den Bremsschuh B mittels einer Vorspannfeder 17 in die Fadenklemmstellung (Fig. 5) bewegt, und bei Beaufschlagen des Zylinders 16 über eine Leitung 18 in die nicht gezeigte Ruheposition vom Speicherkörper 5, 5' abhebt. Mit dem Bremsschuh B wird zumindest der Teil X der abzugsseitigen letzten Fadenwindung auf dem Speicherkörper 5, 5' festgelegt, und zwar in Wickelrichtung hinter der Stopvorrichtung P und dem Stopelement 9.

Bei der Ausführungsform gemäß Fig. 6 ist der Bremsschuh B an einem Arm 19 (z.B. eine Blattfeder) angeordnet, der um ein Lager 21 kippbar und durch eine Feder 20 in Richtung auf die Fadenklemmstellung beaufschlagt wird. Ein Betätiger 15', beispielsweise ein Stellmagnet, bringt und hält den Bremsschuh B in der Ruheposition. Diese Kinematik kann auch umgedreht sein. Die Fadenklemmvorrichtung ist auch hier im Bereich der Stopvorrichtung P mit ihrem Stopelement 9 angeordnet. Es ist jedoch denkbar, die Fadenklemmvorrichtung vollkommen getrennt von der Stopvorrichtung vorzusehen.

Der Bremsschuh B hat eine Fadenklemmfläche 22, die zweckmäßigerweise der Wölbung der damit zusammenarbeitenden Oberfläche des Speicherkörpers 5, 5' entspricht, d.h. gegebenenfalls konvex gekrümmt ist, entsprechend der konkaven Krümmung des Speicherkörper 5, 5'. Ferner kann die Fadenklemmfläche 22 reibungsaktiv ausgebildet sein, z.B. mit Borsten oder einem reibungsaktiven Belag. Die Fadenklemmfläche 22 kann strukturiert sein und/oder federnd ausgebildet werden. Der Bremsschuh B kann einteilig oder mehrteilig ausgebildet sein, um eine gleichmäßige Anpressung auf die Fadenwindungen und den Speicherkörper 5, 5' zu gewährleisten.

Zweckmäßigerweise ist der Umfangsabstand des Bremsschuhs B vom Stopelement 9 und auch die axiale Position des Bremsschuhs B einstellbar, um die Fadenklemmvorrichtung K an unterschiedliche Betriebsbedingungen und Fadenqualitäten anpassen zu können. Ferner können Befestigungseinrichtungen am Meßliefergerät F vorgesehen sein, um die Fadenklemmvorrichtung an die andere Umfangsseite der Stopvorrichtung umzusetzen, falls die Drehrichtung des Fadenliefergerätes umgestellt wird. Der Umfangsabstand zwischen dem Bremsschuh B und dem Stopelement 9 ist zweckmäßig, damit beim Bewegen des Stopelementes in die Freigabestellung eine hohe, im Schußfaden Y herrschende Fadenspannung auf einen geringeren Wert abgebaut wird, ohne den Faden unter dem Bremsschuh schlagartig herauszureißen.

## Patentansprüche

1. Meßliefergerät (F) für eine Düsenwebmaschine (W), insbesondere eine Luft- oder Wasserdüsen-Webmaschine, mit einem stationären Speicherkörper (5, 5') für einen aus mit einer vorbestimmten Wickelrichtung (W) tangential aufgewickelten Windungen (X, X1) bestehenden Fadenvorrat (6), aus dem der Faden (Y) überkopf des Speicherkörpers abziehbar ist, mit wenigstens einem einem Abzugsbereich des Speicherkörpers zugeordneten Fadenstopelement (9), das mittels einer Steuervorrichtung (C) zwischen einer den Abzug des Fadens blockierenden Stopstellung und einer den Abzug zulassenden Freigabestellung beweglich ist, und mit einer einen Stellantrieb und einen Bremsschuh (B) aufweisenden Fadenklemmvorrichtung (K), deren Bremsschuh (B) zwischen einer abgehobenen Ruheposition und einer Fadenklemmstellung verstellbar ist, in der der Bremsschuh den Fadenvorrat am Speicherkörper beaufschlagt, **dadurch gekennzeichnet, daß** der Bremsschuh (B) in der Fadenklemmstellung in Wickelrichtung (D) hinter dem Stopelement (9) angeordnet und bis nach einer Bewegung des Stopelementes (9) in seine Freigabestellung in der Fadenklemmstellung gehalten wird.

2. Meßliefergerät nach Anspruch 1, **dadurch gekennzeichnet, daß** eine von Hand betätigbare Freigabeeinrichtung (A) zum Bewegen des Stopelementes (9) in die Freigabestellung vorgesehen ist, und daß der Stellantrieb (10) des Bremsschuhs (B) mit der Freigabeeinrichtung (A) direkt oder indirekt derart verbunden ist, daß der Bremsschuh (B) bei Betätigen der Freigabeeinrichtung (A) entweder in seine Fadenklemmstellung verstellbar und in dieser haltbar oder in seiner bereits voreilend eingenommenen Fadenklemmstellung haltbar ist.

3. Meßliefergerät nach Anspruch 1, **dadurch gekennzeichnet, daß** ein Betriebsstop-Schalter (H) für zumindest das Meßliefergerät (F) vorgesehen ist, und daß der Stellantrieb (10) des Bremsschuhs (B) auf ein Ansprechen des Betriebsstop-Schalters (H) mit einer Verstellung des Bremsschuhs (B) in die Fadenklemmstellung anspricht.

4. Meßliefergerät nach wenigstens einem der vorhergehenden Ansprüche, **dadurch gekennzeichnet, daß** der Stellantrieb (10) zum Stellen des Bremsschuhs (B) in die Ruheposition individuell betätigt wird.

5. Meßliefergerät nach Anspruch 3, **dadurch gekennzeichnet, daß** der Stellantrieb (10) mit dem Betriebsstop-Schalter (H) direkt oder indirekt verbunden ist, derart, daß der Bremsschuh (B) bei einer Deaktivierung des Betriebsstop-Schalters (H) aus der Fadenklemmstellung in die Ruheposition gestellt wird.

6. Meßliefergerät nach Anspruch 1, **dadurch gekennzeichnet, daß** der Bremsschuh (B) in der Fadenklemmstellung einen sich aus dem Fadenvorrat (6) zum in der Stopstellung befindlichen Stopelement (9) erstreckenden Teil (X) der letzten abzugsseitigen Fadenwindung im Fadenvorrat (6) beaufschlagt.

7. Meßliefergerät nach Anspruch 1, **dadurch gekennzeichnet, daß** der Bremsschuh (B) in der Klemmstellung in einem Umfangsabstand hinter dem Stopelement (9) angeordnet ist und sich in Axialrichtung des Speicherkörpers (5, 5') in etwa von der Umfangsebene des Stopelementes (9) entgegen der Abzugsrichtung über mehr als nur die letzte abzugsseitige Fadenwindung (X) im Fadenvorrat (6) erstreckt.

8. Meßliefergerät nach einem der vorhergehenden Ansprüche, **dadurch gekennzeichnet, daß** die Erstreckung des Bremsschuhs (B) in Umfangsrichtung kürzer ist als seine Erstreckung in axialer Richtung des Speicherkörpers (5, 5').

9. Meßliefergerät nach wenigstens einem der vorhergehenden Ansprüche, **dadurch gekennzeichnet, daß** der Bremsschuh (B) die Form eines axialen Fingers mit vorzugsweise flächiger Padenklemmfläche (22) hat.

10. Meßliefergerät nach Anspruch 9, **dadurch gekennzeichnet, daß** die Fadenklemmfläche (22) in etwa der Wölbung des Speicherkörpers (5, 5') entspricht.

11. Meßliefergerät nach wenigstens einem der vorhergehenden Ansprüche, **dadurch gekennzeichnet, daß** die Bremswirkung desBremsschuhs (B) derart eingestellt ist, daß der gebremste Faden von Hand ohne zu brechen nachziehbar bleibt.

12. Meßliefergerät nach wenigstens einem der vorhergehenden Ansprüche, **dadurch gekennzeichnet, daß** der Bremsschuh (B) in einer Stellrichtung (zur Fadenklemmstellung oder zur Ruheposition) federvorgespannt und in der Gegenrichtung durch einen Betätiger (15, 15') des Stellantriebs (10) beaufschlagbar ist, z.B. durch einen Magneten oder einen pneumatischen Zylinder.

13. Meßliefergerät nach wenigstens einem der vorhergehenden Ansprüche, **dadurch gekennzeichnet, daß** der Bremsschuh (B) in einer vom Speicherkörper (5, 5') getrennten Halterung (13) abgestützt ist.

14. Meßliefergerät nach wenigstens einem der vorhergehenden Ansprüche, **dadurch gekennzeichnet, daß** der Durchmesser des Speicherkörpers (5') variabel ist, und daß der Bremsschuh (B) radial verstellbar an der Halterung (13) abgestützt ist, vorzugsweise zusammen mit einer das Stopelement (9) enthaltenden, radial relativ zum Speicherkörper (5') verstellbaren Stopvorrichtung (P).

15. Meßliefergerät nach wenigstens einem der vorhergehenden Ansprüche, **dadurch gekennzeichnet, daß** die Fadenklemmfläche (22) des Bremsschuhs (B) reibungsaktiv und/oder strukturiert und/oder federnd ausgebildet ist.

16. Meßliefergerät nach wenigstens einem der vorhergehenden Ansprüche, **dadurch gekennzeichnet, daß** die Fadenklemmvorrichtung (K) von einer Umfangsseite des Stopelementes (9) auf die andere umsetzbar angeordnet ist.

## Claims

1. Measuring feeding device (F) for a jet weaving machine (W), particularly an air or water jet weaving machine, comprising a stationary storage body (5, 5') for a yam store (6) consisting of windings (X, X1) tangentially wound on with a predetermined winding direction (D), from which yarn store the yarn (Y) can be withdrawn overhead of the storage body, further comprising at least one yarn stop element (9) associated to a withdrawal region of the storage body, said yarn stop element (9) being moveable by means of a control device (C) between a stop position blocking withdrawal of the yarn and a release position allowing withdrawal of the yarn, and further comprising a yarn clamping device (K) having a displacement drive and a brake shoe (B) which is adjustable between a lifted resting position and a clamping position in which the brake shoe does affect the yarn store at the storage body, **characterised in that** the brake shoe (B) in its yam clamping position is located in winding direction (D) behind said stop element (9) and is held in its yam clamping position until the stop element has moved into its release position.

2. Measuring feeding device as in claim 1, **characterised in that** a manually actuable release device (A) is provided for moving said stop element (9) into its release position, and that the displacement drive (10) of the brake show (B) is connected directly or indirectly with said release device (A), that the brake shoe (B) upon actuation of the release device (A) either is displaced into its yam clamping position and is held in said yarn clamping position or is held in its yam clamping position already adjusted earlier.

3. Measuring feeding device as in claim 1, **characterised in that** an operation stop switch (H) is provided at least for said measuring feeding device (F), and that the displacement drive (10) of the brake shoe (B) is responsive to a respond of the operation stop switch (H) by a displacement of the braking shoe (B) into its yam clamping position.

4. Measuring feeding device as in at least one of the preceding claims, **characterised in that** the displacement drive (10) is actuated individually to move the brake shoe (B) into its lifted resting position.

5. Measuring feeding device as in claim 3, **characterised in that** the displacement drive (10) directly or indirectly is connected with the operation stop switch (H) such that in case of deactivation of the operation stop switch (H) said brake shoe (B) is adjusted from its yam clamping position into its lifted resting position.

6. Measuring feeding device as in claim 1, **characterised in that** the brake shoe (B) is affecting a part (X) of the last yarn winding in the yam store (6) at the withdrawal side which part extends from the yarn store (6) towards the stop element (9) being in its stop position.

7. Measuring feeding device as in claim 1, **characterised in that** the brake shoe (B) in its yam clamping position is positioned with a circumferential distance behind the stop element (9) and extends in axial direction of the storage body (5, 5') approximately from the circumferential plane of the stop element (9) counter to the withdrawal direction and against more windings than the last yarn winding (X) in the yarn store (6) at the withdrawal side.

8. Measuring feeding device as in one of the preceding claims, **characterised in that** the extension of the brake shoe (B) is shorter in circumferential direction of the storage body (5, 5') than its axial dimension.

9. Measuring feeding device as in one of the preceding claims, **characterised in that** the brake shoe (B) has the shape of an axial by extending finger having a yarn clamping surface (22) which optionally is defined by an area.

10. Measuring feeding device as in claim 9, **characterised in that** the yarn clamping surface (22) cross-section substantially matches with the peripheral curvature of the storage body (5, 5').

11. Measuring feeding device as in one of the preceding claims, **characterised in that** the braking action of the brake shoe (B) is adjusted such that the braked yarn can be pulled off by hand without breaking.

12. Measuring feeding device as in one of the preceding claims, **characterised in that** the brake shoe (B) is spring-loaded in at least one displacement direction (towards the yarn clamping position or towards the resting position) and is actuable in the opposite direction by an actuator (15, 15') of the displacement drive (10), e.g. by a solenoid or a pneumatic cylinder.

13. Measuring feeding device as in one of the preceding claims, **characterised in that** the brake shoe (B) is supported in a holder (13) structurally separated from storage body (5, 5').

14. Measuring feeding device as in one of the preceding claims, **characterised in that** the diameter of the storage body (5') is variable, and that the brake shoe (B) is supported radially adjustable at the holder (13), preferably in common with a stop device (P) containing the stop element (9) and being radially adjustable in relation to the storage body (5').

15. Measuring feeding device as in one of the preceding claims, **characterised in that** the yarn clamping surface (22) of the brake shoe (B) is made friction active and/or has a surface structure and/or is made resilient.

16. Measuring feeding device as in one of the preceding claims, **characterised in that** the yarn clamping device (K) can be put from one circumferential side of the stop element (9) over to the other side.

## Revendications

1. Système d'alimentation dosée (F) pour un métier à tisser à buse (W), en particulier un métier à tisser à buse d'air ou à buse d'eau, comportant un magasin fixe (5, 5') pour une réserve de fil (6) qui est constituée de spires (X, X1) enroulées tangentiellement avec un sens d'enroulement prédéterminé (W) et d'où le fil (Y) peut être extrait par-dessus la tête du magasin, comportant au moins un élément (9) de blocage du fil qui est associé à une zone d'extraction du magasin et, au moyen d'un dispositif de commande (C), se déplace entre une position de blocage qui bloque l'extraction du fil et une position de libération qui autorise cette extraction, et comportant un dispositif (K) de bridage du fil qui présente un mécanisme de positionnement et un sabot de frein (B) et dont le sabot de frein (B) peut se déplacer entre une position de repos, où il est soulevé, et une position de bridage du fil dans laquelle le sabot de frein exerce une contrainte sur la réserve de fil qui se trouve sur le magasin, **caractérisé par le fait que**, dans la position de bridage du fil, le sabot de frein (B) est disposé, dans le sens de l'enroulement (D), derrière l'élément de blocage (9) et qu'il est maintenu dans la position de bridage du fil jusqu'après un mouvement de l'élément de blocage (9) pour venir dans sa position de libération.

2. Système d'alimentation dosée selon la revendication 1, **caractérisé par le fait qu'**est prévu un mécanisme de libération (A), manoeuvrable à la main, pour amener l'élément de blocage (9) en position de libération, et que le mécanisme de positionnement (10) du sabot de frein (B) est lié, directement ou indirectement, au mécanisme de libération (A) de façon qu'en cas de manoeuvre du mécanisme de libération (A), le sabot de frein (B) soit se déplace dans sa position de bridage du fil et y est maintenu, soit est maintenu dans sa position de bridage du fil qu'il a déjà prise prématurément.

3. Système d'alimentation dosée selon la revendication 1, **caractérisé par le fait qu'**est prévu un commutateur (H) d'arrêt du fonctionnement pour au moins le système d'alimentation dosée (F) et que le mécanisme de positionnement (10) du sabot de frein (B) répond à une intervention du commutateur (H) d'arrêt du fonctionnement en amenant la sabot de frein (B) en position de bridage du fil.

4. Système d'alimentation dosée selon au moins l'une des revendications précédentes, **caractérisé par le fait que** l'on manoeuvre individuellement le mécanisme de positionnement (10) pour amener le sabot de frein (B) en position de repos.

5. Système d'alimentation dosée selon la revendication 3, **caractérisé par le fait que** le mécanisme de positionnement (10) est relié, directement ou indirectement, au commutateur (H) d'arrêt du fonctionnement de façon que, lors d'une désactivation du commutateur (H) d'arrêt du fonctionnement, le sabot de frein (B) passe de la position de bridage du fil à la position de repos.

6. Système d'alimentation dosée selon la revendication 1, **caractérisé par le fait qu'**en position de bridage du fil, le sabot de frein (B) exerce une contrainte, sur une portion (X), s'étendant depuis la réserve de fil (6) jusqu'à l'élément de blocage (9), se trouvant en position de blocage, de la dernière spire de fil qui se trouve côté extraction dans la réserve de fil (6).

7. Système d'alimentation dosée selon la revendication 1, **caractérisé par le fait qu'**en position de bridage, le sabot de frein (B) est disposé, à une certaine distance périphérique, derrière l'élément de blocage (9) et s'étend, selon la direction axiale du magasin (5, 5'), à peu près depuis le plan périphérique de l'élément de blocage (9), en sens inverse au sens de l'enroulement, sur plus que simplement la dernière spire de fil (X) située du côté extraction dans la réserve de fil (6).

8. Système d'alimentation dosée selon l'une des revendications précédentes, **caractérisé par le fait que** l'extension du sabot de frein (B) selon la direction périphérique est inférieure à son extension selon la direction axiale du magasin (5, 5').

9. Système d'alimentation dosée selon au moins l'une des revendications précédentes, **caractérisé par le fait que** le sabot de frein (B) a la forme d'un doigt axial avec de préférence une surface (22) de bridage du fil plate.

10. Système d'alimentation dosée selon la revendication 9, **caractérisé par le fait que** la surface (22) de bridage du fil correspond à peu près au bombement du magasin (5, 5').

11. Système d'alimentation dosée selon au moins l'une des revendications précédentes, **caractérisé par le fait que** l'action de freinage du sabot de frein (B) est réglée de façon qu'il reste possible d'extraire à la main le fil, freiné, sans le rompre.

12. Système d'alimentation dosée selon au moins l'une des revendications précédentes, **caractérisé par le fait que** le sabot de frein (B) est précontraint par ressort selon une direction (en direction de la position de bridage du fil ou en direction de la position de repos) et qu'il peut être contraint dans la direction inverse par un actionneur (15, 15') du mécanisme de positionnement (10), par exemple par un aimant ou un vérin pneumatique.

13. Système d'alimentation dosée selon au moins l'une des revendications précédentes, **caractérisé par le fait que** le sabot de frein (B) s'appuie dans un support (13) distinct du magasin (5, 5').

14. Système d'alimentation dosée selon au moins l'une des revendications précédentes, **caractérisé par le fait que** le diamètre du magasin (5') est variable et que le sabot de frein (B) s'appuie sur le support (13) avec liberté de se déplacer radialement, de préférence en même temps qu'un dispositif de blocage (P) qui contient l'élément de blocage (9) et peut se déplacer radialement par rapport au magasin (5').

15. Système d'alimentation dosée selon au moins l'une des revendications précédentes, **caractérisé par le fait que** la surface (22) de bridage du fil du sabot de frein (B) est prévue agissant par frottement et/ou est structurée et/ou est prévue élastique.

16. Système d'alimentation dosée selon au moins l'une des revendications précédentes, **caractérisé par le fait que** le dispositif (K) de bridage du fil est disposé de façon à pouvoir passer d'un côté à l'autre de la périphérie de l'élément de blocage (9).
